# EUROPÄISCHE PATENTSCHRIFT

(11) **EP 0 149 822 B1**
(45) Veröffentlichungstag und Bekanntmachung des Hinweises auf die Patenterteilung: **11.05.1988**
(21) Anmeldenummer: 84115818.1
(22) Anmeldetag: 19.12.1984
(51) Int. Cl.: B65B 19/02

(54) **Verpackungsmaschine für Packungen mit durch Klebung verbundenen Faltlappen**
Packaging machine for packages with bonded tabs
Machine d'emballage pour emballages avec languettes à plier reliées par collage

(30) Priorität: 11.01.1984 DE 3400650
(43) Veröffentlichungstag der Anmeldung: 31.07.1985
(62) Teilanmeldung aus: 87105276.7
(73) Patentinhaber: Focke & Co. (GmbH & Co.), 27283 Verden (DE)
(72) Erfinder: Focke, Heinz, D-2810 Verden (DE); Schönberger, Hans, D-2810 Verden (DE)
(74) Vertreter: Bolte, Erich, Dipl.-Ing.

(56) Entgegenhaltungen:
- DE-A- 2 440 006
- DE-A- 2 632 968
- DE-A- 3 046 065
- DE-A- 3 347 344

## Beschreibung

Die Erfindung betrifft eine Vorrichtung zum Herstellen von Packungen mit durch Klebung verbundenen Faltlappen, insbesondere Zigaretten-Packungen aus Karton, die unmittelbar nach Fertigstellung einem ersten und anschliessend einem zweiten Trockenrevolver zuführbar sind, die jeweils Taschen zur zeitweiligen Aufnahme der Packungen aufweisen.

Eine Vorrichtung dieser Art ist bekannt durch die DE-A-30 46 065. Diese Vorveröffentlichung beschreibt eine Verpackungsmaschine für Zigaretten, bei der die fertigen Packungen in einen Trockenrevolver gefördert werden, der aus zwei axial hintereinander angeordneten Zellenrädern besteht. Jedes dieser Zellenräder ist längs des Umfangs mit im Querschnitt geschlossenen Taschen, je zur Aufnahme einer Packung, versehen. Die fertigen Packungen werden zunächst in das innerste Zellenrad und nach nahezu vollständiger Umdrehung desselben in Axialrichtung in eine Tasche des zweiten Zellenrades eingeschoben.

Durch die beiden Zellenräder des Trockenrevolvers wird zwar die insgesamt zur Verfügung stehende Trockenzeit für die Packungen zum Abbinden von Leimstellen erhöht. Es hat sich aber als nachteilig erwiesen, dass die im ersten Zellenrad vorgetrockneten Packungen in Einzeltaschen, die in den Abmessungen denjenigen der Packungen entsprechen, eines zweiten Zellenrades eingeschoben werden müssen. Es besteht die Gefahr, dass dadurch in Einzelfällen die bereits teilweise ausgehärteten Leimverbindungen der Faltlappen verschoben werden.

Der Erfindung liegt die Aufgabe zugrunde, eine Vorrichtung der eingangs genannten Art dahingehend weiterzuentwickeln und zu verbessern, dass die Stabilisierung von durch Klebung miteinanderverbundenen Faltlappen bei hoher Leistung der Verpackungsmaschine und bei hinsichtlich der Klebung kritischen Packungen, insbesondere aus metallbeschichtetem Verpackungsmaterial, ohne Beeinträchtigung der im ersten Trockenrevolver vorgetrockneten Leimverbindungen möglich ist.

Zur Lösung dieser Aufgabe ist die erfindungsgemässe Vorrichtung dadurch gekennzeichnet, dass die Taschen des ersten Trockenrevolvers zur Aufnahme jeweils einer Packung bestimmt sind, während die Taschen des zweiten Trockenrevolvers zur Aufnahme einer Gruppe von Packungen ausgelegt sind, und dass die Packungen vom ersten Trockenrevolver durch einen Zuförderer zum zweiten Trockenrevolver transportierbar sind, wobei dem Zuförderer eine Stauvorrichtung zugeordnet ist, mittels der die für eine Packungs- gruppe bestimmte Anzahl von Packungen in die zugeordnete Tasche des zweiten Trockenrevolvers freigebbar ist.

Der Erfindung liegt die Erkenntnis zugrunde, dass nach der verhältnismässig langen Verweildauer der Packungen im ersten Trockenrevolver in Taschen, die verhältnismässig genau auf die Abmessungen einzelner Packungen abgestellt sind, im zweiten Trockenrevolver lediglich eine ausreichende Verweildauer zum Nachtrocknen der Pakkungen ohne formgebende Einwirkung erforderlich ist. Aus diesem Grunde ist der zweite Trokkenrevolver mit Taschen versehen, die eine Gruppe von Packungen aufzunehmen vermag.

Der zweite Trockenrevolver kann dadurch im Aufbau einfacher und mit geringerem Durchmesser ausgebildet sein.

Auf dem Weg vom ersten zum zweiten Trokkenrevolver werden die Packungen nach einem weiteren Vorschlag der Erfindung durch den Zuförderer so gehalten, dass die vorgetrockneten Leimverbindungen von Seitenlappen der Packungen durch Gurte des Zuförderers beaufschlagt sind.

Ein Ausführungsbeispiel der Vorrichtung wird nachfolgend anhand der Zeichnungen näher erläutert. Es zeiat:
Fig. 1 Den interessierenden Teil der Verpakkungsmaschine in schematischer Seitenansicht,
Fig. 2 eine Grundrissdarstellung zu Fig. 1,
Fig. 3 eine gegenüber Fig. 1 um 90° versetzte Ansicht der Vorrichtung mit Draufsicht auf einen zweiten Trockenrevolver,
Fig. 4 denTrockenrevolver als Einzelheit in Seitenansicht, in vergrössertem Massstab,
Fig. 5 eine gegenüber Fig. 4 um 90° versetzte Ansicht des (zweiten) Trockenrevolvers mit den Zu- und Abführorganen,
Fig. 6 eine Einzelheit des (zweiten) Trockenrevolvers im Bereich des Einschubs der Packungen, im Horizontalschnitt, bei vergrössertem Massstab,
Fig. 7 einen gegenüber Fig. 6 in Umfangsrichtung versetzten Horizontal- bzw. Radialschnitt des Trockenrevolvers.

Das in den Zeichnungen dargestellte Ausführungsbeispiel betrifft eine Verpackungsmaschine bzw. Teile derselben zum Herstellen von quaderförmigen Zigaretten-Packungen 10. Vorzugsweise handelt es sich dabei um Klappschachteln (Hinge-Lid-Packungen) aus dünnem Karton. Der Teil der Verpackungsmaschine, der sich auf die Herstellung der eigentlichen Packung 10 bezieht, ist im einzelnen nicht dargestellt, entspricht jedoch vorzugsweise der Ausführungsform gemäss DE-OS 24 40 006.

Die Zigaretten-Packungen 10 sind so ausgebildet, dass im Bereich schmaler Seitenflächen 11 einander überdeckende Seitenlappen durch Kleber miteinander verbunden sind. Die Zigaretten-Packungen 10 mit noch nicht ausgehärtetem Kleber werden auf einer Packungsbahn 12 zugefördert, durch Anheben einem Übergaberevolver 13 zugeführt und von diesem an einen ersten Trokkenrevolver 14 übergeben. Dieser ist vorzugsweise so ausgebildet wie in der DE-OS 26 32 968 beschrieben, nämlich mit einer Mehrzahl von radial gerichteten Taschen 15, je zur Aufnahme einer Zigaretten-Packung 10. Die Taschen 15 sind so ausgebildet, dass ein formierender Druck auf die Zigaretten-Packungen 10 ausgeübt und dadurch deren quaderförmige Gestalt korrigiert und stabilisiert wird. Die Packungen werden zweckmässigerweise in diesem ersten Faltrevolver 14 leicht erwärmt.

Nach einer nahezu vollständigen Drehung des Trockenrevolvers 14 werden die Packungen durch einen Ausstosser 16 aus den Taschen 15 ausgeschoben und in einen unmittelbar an den Trockenrevolver 14 anschliessenden Bandförderer eingeführt, der zugleich Zuförderer 17 für einen weiteren (zweiten) Trockenrevolver 18 ist.

Der Zuförderer 17 besteht aus einem umlaufenden, endlosen Obergurt 19 und einem ebenfalls endlos umlaufenden Untergurt 20. Zwischen diesen finden die Zigaretten-Packungen 10 Aufnahme in einer Realtivstellung, bei der die langgestreckten Seitenflächen 11 nach unten und oben gerichtet sind, Stirnflächen 21 also zu den Seiten hinweisen.

Die Zigaretten-Packungen 10 werden durch den Zuförderer 17 mit Abstand voneinander unmittelbar dem zweiten Trockenrevolver 18 zu und in Taschen 22 desselben eingefördert. Dabei werden durch Aufstauen der Zigaretten-Packungen 10 Packungsgruppen 23 gebildet, die je zur Aufnahme in einer Tasche 22 bestimmt sind. Bei dem vorliegenden Ausführungsbeispiel besteht jede einer Taschen 22 zugeordnete Packungsgruppe 23 aus vier Zigaretten-Packungen 10.

Der Trockenrevolver 18 ist in einer um 90° versetzten Ebene zum ersten Trockenrevolver 14 angeordnet, beide in aufrechten Ebenen. Die Taschen 22 des zweiten Trockenrevolvers 18 sind als in Axialrichtung durchgehende Kammern ausgebildet, durch die die Packungsgruppe 23 in Axialrichtung hindurchgeschoben wird. Jede Tasche besteht aus zwei Seitenwänden 24 und 25, von denen im vorliegenden Falle eine (Seitenwand 25) bewegbar ist. Diese ist Teil eines zweiarmigen Wandhebels 26, der um ein Drehlager 27 verschwenkt wird und dessen freier Stützarm mit einer Tastrolle 28 auf einer ortsfesten Kurvenscheibe 29 abgestützt ist. Eine (Zug-) Feder 30, die am freien Arm des Wandhebels 26 angreift, bewirkt, dass die Seitenwand 25 in Schliessstellung belastet wird. Im Bereich einer Beschikkungsstation 31 sowie einer Ausschubstation 32 werden die Seitenwände 25 jeweils durch Auflaufen der Tastrolle 28 auf eine Erhöhung der Kurvenscheibe 29 gegen die Spannung der Feder 30 geöffnet. Die radial aussenliegende Seite der Taschen 22 wird durch eine ortsfeste Ringwand 33 begrenzt. Auf der gegenüberliegenden Seite bildet eine geschlossene mit umlaufende Tragscheibe 34, an der auch die feststehenden Seitenwände 24 und die schwenkbaren Seitenwände 25 angebracht sind, die Begrenzung der Tasche 22. Die Packungen 10 werden zwischen den Seitenwänden 24 und 25 durch Festklemmen fixiert.

Die durch den Zuförderer 17 in die sich in der Beschickungsstation 31 befindliche Tasche 22 transportierten Zigaretten-Packungen 10 laufen auf der gegenüberliegenden Seite gegen einen Taschenanschlag 35. Dieser ist bei dem vorliegenden Ausführungsbeispiel als zweiarmiger Hebel ausgebildet mit einem Anschlagvorsprung 36, der von der Austrittsseite her in die Tasche 22 hineinragt. Ein Schwenklager 37 ist an einer feststehenden Haltescheibe 38 angebracht. Ein von dem Anschlagvorsprung 36 anliegender Schenkel 39 des Taschenanschlags 35 ist mit einer Laufrolle 40 auf einer topfförmigen Kurvenscheibe 41 abgestützt. Eine am Taschenanschlag 35 angreifende (Zug-) Feder 42 bewirkt, dass die Laufrolle 40 ständig an der Kurvenscheibe 41 anliegt, der Anschlagvorsprung 36 demnach in Richtung des Zurückziehens belastet ist.

Bei Einfördern der Packungs-Gruppe 23 in die Tasche 22 befindet sich der Anschlagvorsprung 36 in der in die Tasche 22 hineinbewegten Stellung (ausgezogene Linie in Fig. 6). Die Pakkungsgruppe 23 läuft gegen den Anschlagvorsprung 36. Bei Weiterbewegung des Trockenrevolvers 18 wird der Anschlagvorsprung 36 zurückgezogen (gestrichelte Stellung). Die Zigaretten-Packungen 10 können nun belastungsfrei in der Tasche 22 mit bewegt werden. Eine abgeschrägte Einlaufkante 43 in einer Revolverseitenwand 44 bewirkt eine Ausrichtung der Packungs- Gruppe 23 in der Tasche 22 durch leichte Verschiebung zur gegenüberliegenden Seite hin (Revolverseitenwand 45).

Die Taschen 22 sind so ausgebildet, dass die in Höhe einer horizontalen Mittelebene zugeführten Zigaretten-Packungen 10 mit den Stirnflächen 21 in Radialrichtung nach aussen bzw. innen gerichtet in den Taschen 22 Aufnahme finden. Die Seitenflächen 11 sind in Umfangsrichtung weisend.

Um einen störungsfreien Weitertransport der Packungsgruppe 23 in der Tasche 22 zu gewährleisten, werden die nachfolgenden Zigaretten-Packungen im Bereich des Zuförderers 17 momentan angehalten. Im vorliegenden Falle werden die in Bewegungsrichtung vornliegenden (aufgestauten) Zigaretten-Packungen 10 durch Festklemmen angehalten. Zu diesem Zweck ist seitlich neben dem Zuförderer 17 eine Klemmplatte 46 beweglich gelagert. Diese ist an einem langgestreckten Hebelarm 47 angebracht, der durch ein geeignetes Getriebe 48 pulsierend angetrieben wird. In der in Fig. 6 gezeigten Stellung werden mehrere Zigaretten-Packungen mit ihren Stirnflächen 21 gegen eine feststehende Seitenführung 49 neben dem Zuförderer 17 gedrückt. Sobald die nächste Tasche 22 in die Beschikkungsstation 31 bewegt worden ist, wird die Klemmplatte 46 zurückbewegt, so dass die aufgestauten Zigaretten-Packungen 10 in die Tasche 22 gefördert werden können. Die Seitenführung 49 ist bei dem vorliegenden Ausführungsbeispiel mit der Revolverseitenwand 44 verbunden.

Der Trockenrevolver 18 wird bei der Darstellung in Fig. 4 in Gegenuhrzeigersinn angetrieben. Die Zigaretten-Packungen befinden sich nahezu während einer gesamten Umdrehung des Trokkenrevolvers 18 in dessen Taschen 22. Die Ausschubstation 32 ist unmittelbar unterhalb der Beschickungsstation 31 gebildet. Die Packungs- gruppe 23 wird durch einen Ausstosser 50 aus der betreffenden Tasche 22 herausgefördert über ein gewundenes Zwischenstück 51 bis in einen Abförderer 52. Letzterer besteht ebenfalls aus oberen und unteren Gurten, zwischen denen die in bezug auf Klebungen ausgehärteten Packungen Aufnahme finden. Das Zwischenstück 51 besteht aus schräg- bzw. bogenförmig verlaufenden Führungswänden als Übergang von der Tasche 22 zum in horizontaler Ebene sich erstreckenden Abförderer 52.

Der Aussstosser 50 ist als abgewinkelter Arm ausgebildet mit einem horizontalen Schenkel 53, der bei hin- und hergehender Bewegung des Ausstossers 50 durch die zu entleerende Tasche 22 hindurchbewegt wird bis zum Abförderer 52. Der übrige Teil des Ausstossers 50 ist seitlich neben dem Trockenrevolver 18 verschiebbar gelagert, und zwar auf im wesentlichen horizontalen, achsparallel zum Trockenrevolver 18 gerichteten Tragstangen 54. Der Antrieb des so ausgebildeten Ausstossers 50 erfolgt durch eine Kurbel 55 mit umlaufender Antriebsscheibe 56 und Kurbelstange 57. Letztere ist (schwenkbar) mit einem den Ausstosser 50 tragenden Schlitten 58 verbunden. Dieser ist gleitend auf den Tragstangen 54 gelagert.

Die äussere Ringwand 33 sowie die Revolverseitenwände 44 und 45 des Trockenrevolvers 18 sind im Bereich der Ausschubstation 32 und im Bereich der Beschickungsstation 31 unterbrochen bzw. mit Ausnehmungen 59 und 60 versehen. Die Ausnehmung 59 im Bereich der Ausschubstation 32 ermöglicht den freien Durchtritt des Ausstossers 50 bzw. des Schenkels 53.

Der weitere Aufbau des Trockenrevolvers 18 in der vorliegenden Ausführungsform ergibt sich vor allem aus Fig. 6 und 7. Die Revolverseitenwände 44 und 45 bilden mit der Ringwand 33 ein geschlossenes Gehäuse.

In diesem ist auch der Antrieb für den Trockenrevolver 18 untergebracht. Über ein Zahnradgetriebe 61 wird ein Hauptrad 62 angetrieben, welches auf einer feststehenden mittigen Achse 63 gelagert ist. Mit dem Hauptrad 62 umlaufend und deshalb mit diesem verbunden ist die Tragscheibe 34, an dessen äusseren Umfang die Taschen 22 angebracht sind. An der Tragscheibe 34 ist auch die Kurvenscheibe 41 als seitlich abstehender Kranz angeordnet. Die den Taschen 22 bzw. der beweglichen Seitenwand 25 derselben zugeordnete Kurvenscheibe 29 ist mit der Achse 63 verbunden. Bei dem gezeigten Ausführungsbeispiel ist die Kurvenscheibe 29 mit der Haltescheibe 38 identisch, der äussere Umfang dieser Haltescheibe 38 bildet zugleich die Kurvenscheibe 29. Die Haltescheibe ist mit einer Öffnung 64 versehen, durch die der Schenkel 39 des Taschenanschlags 35 samt Laufrolle 40 hindurchtritt, um Anlage an der Kurvenscheibe 41 zu erhalten.

Bei dem vorliegenden Ausführungsbeispiel sind die Kapazitäten der Trockenrevolver 14 und 18 so ausgelegt, dass die Packungen jeweils etwa 15 sec. in jedem Trockenrevolver Aufnahme finden. Die gesamte Trockenzeit von 30 sec. ist ausreichend, um stabile Packungen zu erhalten. Der zweite Trockenrevolver 18 kann - wie der erste Trockenrevolver 14 - in geeigneter Weise beheizt sein.

## Patentansprüche

1. Vorrichtung zum Herstellen von Packungen mit durch Klebung verbundenen Faltlappen, insbesondere Zigaretten-Packungen aus Karton, die unmittelbar nach Fertigstellung einem ersten (14) und anschliessend einem zweiten (18) Trockenrevolver zuführbar sind, die jeweils Taschen (15, 22) zur zeitweiligen Aufnahme der Packungen (10) aufweisen, dadurch gekennzeichnet, dass die Taschen (15) des zweiten Trockenrevolvers (14) zur Aufnahme jeweils einer Packung (10) bestimmt sind, während die Taschen (22) des zweiten Trockenrevolvers (18) zur Aufnahme einer Gruppe (23) von Packungen (10) ausgelegt sind, und dass die Packungen (10) vom ersten Trockenrevolver (14) durch einen Zuförderer (17) zum zweiten Trockenrevolver (18) transportierbar sind, wobei dem Zuförderer (17) eine Stauvorrichtung (46, 49) zugeordnet ist, mittels der die für eine Packungs-Gruppe (23) bestimmte Anzahl von Packungen (10) in die zugeordnete Tasche (22) des zweiten Trockenrevolvers (18) freigebbar ist.

2. Vorrichtung nach Anspruch 1, dadurch gekennzeichnet, dass der erste Trockenrevolver (14) und der zweite Trockenrevolver (18) in um 90° zueinander versetzten, aufrechten Ebenen angeordnet sind, und dass der zwischen dem ersten und zweiten Trockenrevolver angeordnete Zuförderer (17) sich in Axialrichtung des zweiten Trockenrevolvers (18) erstreckt.

3. Vorrichtung nach Anspruch 1 oder 2, dadurch gekennzeichnet, dass die dem Zuförderer (17) zugeordnete Stauvorrichtung durch eine seitliche Fürhungswand bzw. Seitenführung (49) neben dem Zuförderer (17) und eine hierzu gegenüberliegende, bewegbare Klemmplatte (46) zum Fixieren einer Anzahl von Packungen (10) durch Andrücken an die Seitenführung (49) gebildet ist.

4. Vorrichtung nach Anspruch 1, dadurch gekennzeichnet, dass der Zuförderer (17) für den Transport der Packungen (10) vom ersten Trokkenrevolver (14) zum zweiten Trockenrevolver (18) aus Obergurt (19) und Untergurt (20) besteht, zwischen denen die Packungen (10) mit ihren längsgerichteten Seitenflächen (11) an Obergurt (19) und Untergurt (20) anliegend förderbar sind.

## Revendications

1. Machine pour fabriques des emballages comportant des rabats pliés reliés par collage, notamment des paquets de cigarettes en carton, qui peuvent être amenés immédiatement après achèvement à une première (14) et ensuite à une seconde (18) tourelle de séchage, qui comportent chacune des poches (15, 22) pour recevoir temporairement les paquets (10), caractérisée en ce que les poches (15) de la première tourelle de séchage (14) sont agencées de manière à recevoir chacune un paquet (10) tandis que les poches (22) de la seconde tourelle de séchage (18) sont agencées pour recevoir un groupe (23) de paquets (10) et en ce que les paquets (10) sont transportés de la première tourelle de séchage (14), par l'intermédiaire d'un transporteur d'amenée (17), à la seconde tourelle de séchage (18), le transporteur d'amenée (17)étant associé à un dispositif d'accumulation (46, 49), à l'aide duquel le nombre de paquets (10) déterminé pour un groupe de paquets (23) peut être transféré dans la poche associée (22) de la seconde tourelle de séchage (18).

2. Machine selon la revendication 1, caractérisée en ce que la première tourelle de séchage (14) et la seconde tourelle de séchage (18) sont disposées dans des plans verticaux et décalés entre eux de 90° et en ce que le transporteur d'amenée (17) disposé entre la première et la seconde tourelle de séchage s'étend dans la direction axiale de la seconde tourelle de séchage (18).

3. Machine selon la revendication 1 ou 2, caractérisée en ce que le dispositif d'accumulation associé au transporteur d'amenée (17) est constitué par une paroi latéral de guidage ou un guide latéral (49) placé à côté du transporteur d'amenée (17) et par une plaque de maintien (46) située en regard de celui-ci et déplaçable pour la fixation d'un certain nombre de paquets (10) par application contre le guide latéral (49).

4. Machine selon la revendication 1, caractérisée en ce que le transporteur d'amenée (17) se compose, pour le transport des paquets (10) de la première tourelle de séchage (14) jusqu'à la seconde tourelle de séchage (18), d'une courroie supérieure (19) et d'une courroie inférieure (20) entre lesquelles les paquets (10) peuvent être transportés en s'appliquant par leurs surfaces latérales (11 ) orientées longitudinalement contre la courroie supérieure (19) et contre la courroie inférieure (20).

## Claims

1. Apparatus for producing packs with folding tabs joined by means of glueing, especially cigarette packs made of cardboard, which can be fed, immediately after completion, to a first drying turret (14) and subsequently to a second drying turret (18) which each have pockets (15, 22) for receiving the packs (10) temporarily, characterized in that the pockets (15) of the first drying turret (14) are each intended for receiving one pack (10), whilst the pockets (22) of the second drying turret (18) are designed to receive a group (23) of packs (10), and in that the packs (10) can be transported from the first drying turret (14) to the second drying turret (18) by means of a feed conveyor (17), there being assigned to the feed conveyor (17) an accumulation device (46, 49) by means of which the number of packs (10) intended for a pack group (23) can be released into the associated pocket (22) of the second drying turret (18).

2. Apparatus according to Claim 1, characterized in that the first drying turret (14) and the second drying turret (18) are arranged in vertical planes offset 90° relative to one another, and in that the feed conveyor (17) arranged between the first and the second drying turrets extends in the axial direction of the second drying turret (18).

3. Apparatus according to Claims 1 or 2, characterized in that the accumulation device assigned to the feed conveyor (17) is formed by a lateral guide wall or lateral guide (49) next to the feed conveyor (17) and by a movable clamping plate (46) located opposite this and intended for fixing a number of packs (10) by pressing them against the lateral guide (49).

4. Apparatus according to Claim 1, characterized in that the feed conveyor (17) for transporting the packs (10) from the first drying turret (14) to the second drying turret (18) consists of an upper band (19) and a lower band (20), between which the packs (10) can be conveyed with their longitudinally directed side faces (11) resting against the upper band (19) and lower band (20).
